# DEMANDE DE BREVET EUROPEEN

(11) **EP 0 798 435 A1**
(43) Date de publication de la demande: **01.10.1997**
(21) Numéro de dépôt: 96400645.6
(22) Date de dépôt: 27.03.1996
(51) Int. Cl.: E05B 45/08, G08B 13/08

(54) **Gâche alarme**

(71) Demandeur: Prieur, Guy, 91940 Les Ulis (FR)
(72) Inventeur: Prieur, Guy, 91940 Les Ulis (FR)

(57) **Abrégé**

La présente invention concerne une gâche-alarme pour verrous ou serrures, en remplacement de toute gâche standard actuelle, pour prévenir contre toutes effractions.
Cette gâche-alarme se présente sous forme d'un boitier métallique (1) ou plastique, en forme de P de H 200mm X L 75mm X E 33 mm.
A l'extérieur du boitier (1) se trouve un orifice pour loger un bouton contact (2).
A l'intérieur du boitier (1) se trouvent un circuit imprimé(7) avec haut-parleur(6), une pile 9 volts(5) et un contact (3).
Cette gâche-alarme s'installe à la place de toute gâche standard sans aucune complication.

## Description

La présente invention concerne une gâche de verrou ou serrure, se transformant en alarme à l'ouverture du verrou.

Actuellement, le verrou n'a qu'un rôle de fermeture de porte et ne permet pas d'avertir si une personne étrangère essaie de pénétrer chez soi par effraction, soit en ouvrant le verrou, soit en disjoignant la porte à l'aide d'outils.
La gâche-alarme selon l'invention, permet d'avertir si il y a effraction de la porte d'entrée de l'appartement ou pavillon.
La gâche-alarme comporte en effet selon une première caractéristique un boitier métallique ou plastique (pour ce deuxième cas, l'intérieur de la gâche sera renforcé par une tôle pliée de 3mm d'épaisseur offrant toute la sécurité d'une gâche traditionnelle) en forme de P de H 200mm X L 75mm X E 33mm, dans lequel un orifice permet l'introduction d'un bouton-contact pour mettre l'alarme sous tension. A l'intérieur de la gâche-alarme se trouvent un circuit imprimé avec un haut-parleur, une pile 9 volts et en contact mécanique ou optique.
Le contact s'effectue lorsqu'on ouvre le verrou, c'est le pêne en se déplaçant qui dégage le contact dans la gâche, et se faisant, met l'alarme en fonction. Cette gâche-alarme s'adapte à la place de toute gâche standard de verrous ou serrures.

### 1°) FONCTIONNEMENT POUR SORTIR DE L'APPARTEMENT :

On retire le bouton-contact, l'larme est sous tension, rien ne se passe, on ouvre le verrou, le contact se met, à cet instant on a dix secondes pour sortir et refermer le verrou. L'alarme n'étant pas déclenchée, rien ne se passera. Si l'on met plus de dix secondes pour refermer la porte, l'alarme se déclenchera.

### 2°) FONCTIONNEMENT POUR RENTRER DANS L'APPARTEMENT :

On ouvre le verrou, l'alarme se met sous tension, on ouvre la porte, on a dix secondes pour refermer le verrou. Moins de dix secondes, rien ne se passe, plus de dix secondes l'alarme se déclenche et seule l'introduction du bouton-contact dans son orifice permet son arrêt après une temporisation de sept à huit secondes environ.

### 3°) EN CAS D'EFFRACTION :

Le voleur ouvre le verrou de l'extérieur ou fracture la porte, au bout de dix secondes l'alarme se déclenche.
Si le voleur referme le verrou, l'alarme reste en fonction permanente jusqu'à l'introduction du bouton-contact dans son orifice.

## Revendications

1. Gâche-alarme pour verrous ou serrures pour prévenir contre les effractions caractérisé par un boitier métallique (1) ou plastique ( pour ce deuxième cas renforcé par une tôle pliée de 3mm d'épaisseur assurant la même sécurité qu'une gâche traditionnelle) en forme de P de H 200mm X L 75mm X E 33mm, comportant un orifice pour loge un bouton contact (2) et à l'intérieur duquel boitier (1) se trouvent : un circuit imprimé (7),un haut parleur (6) ,une pile 9 volts (5) et un contact (3), l'enlévement du bouton-contact (2) de son orifice laissant le contact (3) libre au fonctionnement de l'alarme et à l'ouverture du verrou (4), l'alarme étant sous tension , au bout de dix secondes si le verrou (4) n'a pas été refermé, l'alarme se déclenche et seule l'introduction du bouton-contact (2) dans son orifice arrête l'alarme qui même le verrou (4) fermé continuerait de fonctionner.
